# EUROPÄISCHE PATENTSCHRIFT

(11) **EP 0 388 643 B1**
(45) Veröffentlichungstag und Bekanntmachung des Hinweises auf die Patenterteilung: **20.05.1992**
(21) Anmeldenummer: 90103237.5
(22) Anmeldetag: 20.02.1990
(51) Int. Cl.: G09F 13/04

(54) **Leuchtsymbolkörper**
Light character
Caractère lumineux

(30) Priorität: 23.03.1989 DE 8903700 U
(43) Veröffentlichungstag der Anmeldung: 26.09.1990
(73) Patentinhaber: Härter, Dieter, D-8000 München 90 (DE)
(72) Erfinder: Härter, Dieter, D-8000 München 90 (DE)
(74) Vertreter: Beetz & Partner Patentanwälte

(56) Entgegenhaltungen:
- DE-U- 8 903 700
- GB-A- 1 204 372
- US-A- 3 507 065

## Beschreibung

Die vorliegende Erfindung betrifft einen Leuchtsymbolkörper, insbesondere für Außenwerbungsschriftzüge.

Gewerbebetriebe aus allen Branchen benutzen seit sehr langer Zeit leuchtende Hinweisschriftzüge und Leuchtreklamen, um auf sich aufmerksam zu machen. Dabei standen nach dem Aufkommen von Leuchtstoffröhren Schriftzüge im Vordergrund, die unmittelbar durch eine Aneinanderreihung von zu Buchstaben geformtem Leuchtstoffröhren gebildet wurden. Solche Schriften haben den Vorteil weithin sichtbar zu sein und eine starke Leuchtkraft zu haben. Als nachteilig wird empfunden, daß ein bestimmtes Schriftbild oder Firmenzeichen mit scharfen Konturen nur unvollkommen zum Ausdruck gebracht werden können. Ferner läßt sich in ungünstigen Fällen ein aus solchen Röhren gebildeter Schriftzug am hellichten Tage und im ausgeschalteten Zustand aufgrund mangelnden Kontrastes zu seinem Hintergrund nur schlecht erkennen.

Um diese Nachteile zu vermeiden ist man dazu übergegangen zum Beispiel Buchstaben eines Außenwerbungsschriftzuges als einzelne, separate Gehäuse auszubilden, die jeweils eine Lichtquelle aufnehmen und von denen wenigstens die zum Betrachter gerichtete Seite transparent, und gegebenenfalls in einer gewünschten Farbe getönt ist. Die Darstellung von Schriftzügen mit scharfen Konturen gelingt auf diese Weise schon sehr viel besser als bei den zuerst genannten Beispielen, einige nachteilige Effekte können jedoch auch auf diese Art nicht vermieden werden. So kann beispielsweise das Erscheinungsbild eines Schriftzuges bzw. einer Leuchtreklame am hellichten Tage im ausgeschalteten Zustand und in der Nacht im eingeschalteten Zustand stark unterschiedlich sein. Andererseits kann in sorgfältig gestalteten Umfeldern eine grell strahlende Leuchtreklame als zu aufdringlich empfunden werden. Aus diesem Grunde wurden Außenwerbungsschriftzüge entwickelt, die aus Buchstabengehäusen bestehen, die lichtundurchlässig gestaltet sind und deren in die Gehäuse integrierte Lichtquellen Licht nach hinten abstrahlen. Auf diese Weise wird bei einer Anbringung von Schriftzügen in einem bestimmten Abstand von einer hellen Wandfläche die Wand beleuchtet, so daß die Buchstaben dunkel gegenüber der hell erleuchteten Wandfläche, an der sie angebracht sind, hervortreten.

Diese Lösung ist stark von der Beschaffenheit der Wand abhängig, an der ein solcher Schriftzug angebracht werden soll. Das Erscheinungsbild eines solche Werbeschriftzuges hängt von den Rückstreueigenschaften des Hintergrundes ab. Soll z.B. bei einem Gewerbebetrieb ein einheitliches Erscheinungsbild für alle Filialen erzielt werden, so ist dies problematisch. Je nach den vorgefundenen räumlichen Gegebenheiten ist es denkbar, daß ein solcher Schriftzug auf ein Giebeldach oder in anderer Weise mehr oder weniger freistehend angebracht werden muß, so daß eine reflektierende bzw. rückstreuende Wand hinter dem Schriftzug wegfällt, die durch die Kontrastwirkung den Schriftzug erst sichtbar macht.

Der vorliegenden Erfindung liegt die Aufgabe zugrunde, indirekt beleuchtete Leuchtsymbolkörper der oben geschilderten Art dahingehend zu verbessern, daß unabhängig vom Anbringungsort stets ein gleichförmig heller Hintergrund im Bereich der Symbolkonturen geschaffen wird, so daß ein einheitliches Erscheinungsbild unabhängig vom Hintergrund des Außenwerbungsschriftzuges erzielt werden kann.

Diese Aufgabe wird mit den Merkmalen des Anspruchs 1 gelöst.

In den Unteransprüchen sind bevorzugte Ausgestaltungen des erfindungsgemäßen Leuchtsymbolkörpers nach Anspruch 1 gekennzeichnet.

Dem erfindungsgemäßen Leuchtsymbolkörper liegt das Prinzip zugrunde die Symbolrückseite mit einer transparenten Platte abzuschließen, die an den Symbolumfangsrändern um einen bestimmten Betrag übersteht und diese Platte insbesondere an ihren Rändern so auszugestalten, daß aus der Platte austretendes Licht nach vorne zum Betrachter der Leuchtschrift abgestrahlt wird, ohne daß es dazu eines weiteren rückstreuenden Hintergrundes bedürfte.

Im folgenden wird die Erfindung anhand der Beschreibung von Ausführungsbeispielen, die nicht einschränkend zu verstehen sind mit Bezug auf die Zeichnung näher erläutert. Es zeigen:
Fig. 1 einen neuerungsgemäßen Leuchtsymbolkörper im Schnitt;
Fig. 2 den Leuchtsymbolkörper von Fig. 1 teilweise im Längsschnitt;
Fig. 3 eine teilweise geschnittene Draufsicht auf den Leuchtsymbolkörper gemäß Fig. 1; und
Fig. 4a-h verschiedene Varianten der Ausgestaltung des Randbereiches der transparenten Platte.

Das in den Figuren 1 bis 4 dargestellte Leuchtsymbol stellt als einfaches Ausführungsbeispiel einen quaderförmigen Körper dar, der als "I" oder als ein Bindestrich in einer Leuchtschrift Verwendung finden kann. Figur 1 zeigt eine Lichtquelle (1), die zum überwiegenden Teil in einem Gehäuse (3) untergebracht ist, das im Schnitt gesehen aus 3 Wänden, 2 Seitenwänden und einem Boden besteht, die miteinander verklebt sind. Das Gehäuse bildet den Symbolkörper, z.B. einen Buchstaben. Die Gehäusewände bestehen aus Acrylglas, das hier innen weiß lichtdicht ablackiert ist. Es können selbstverständlich auch Gehäuse aus Metall oder anderen Werkstoffen Verwendung finden, und auch die Lichtdichtheit kann zur Erzielung bestimmter Effekte bereichsweise nicht erforderlich sein. Der Gehäuseboden kann, wie gezeigt, plan sein, er kann aber auch jede gewünschte Form, z.B. eine Dachform oder andere Profile haben.

Das Gehäuse (3) wird durch eine Platte (2) abgeschlossen, in die ein Kanal (4) eingearbeitet ist, der einen Teil der Lichtquelle (1) in sich aufnimmt.

In das Innere des Gehäuses (3) ragt eine Schulter (9) der Platte (2), die formschlüssig am Rand des Gehäuses (3) mit der Innenseite der Seitenwände des Gehäuses (3) abschließt. Im Überlappungsbereich der Seitenwände des Gehäuses (3) und der Schulter werden die Platte (2) und das Gehäuse (3) über Senkkopfschrauben (12) ineinander befestigt. Die Schultern können einstückig aus der Platte (2) herausgeformt sein, sie können auch als aufgeklebte Zungen später angebracht werden.

Man erkennt in Figur 1, daß die über die Seitenwände des Gehäuses (3) überstehenden Bereiche der Platte (2) unter einem Winkel von 45° gegenüber der Plattenoberfläche abgeschrägt sind. Auf der linken Seite ist eine Variante gezeigt, in der auch der untere Rand um 45° abgeschrägt ist. Ziel dieser Abschrägung ist es, daß sich in der Platte fortpflanzendes Licht unter bestimmten Winkeln in Richtung auf den Betrachter der Leuchtschrift aus dem Plattenkörper austreten zu lassen, so daß ein Optimum an Lichtintensität die Kontur des Symbolkörpers deutlich hervortreten läßt.

Weitere Varianten der Gestaltung des Randbereiches der Platte (2) werden in Figur 4 vorgestellt. Die Platte (2) ist hier aus glasklarem Acrylglas gefertigt, es sind jedoch auch andere Werkstoffe, wie z.B. Quarzglas oder dergleichen denkbar.

Figur 2 zeigt den Symbolkörper nach Figur 1 von der Seite, teilweise längsgeschnitten. Die verwendete Lichtquelle in 1 ist eine Leuchtstoffröhre, die an ihren Enden U-förmig in das Gehäuseinnere hinein umgebogen ist, damit der den Leuchtstoff enthaltende Teil der Leuchtstoffröhre bis nahe an den oberen Rand des Gehäuses geführt werden kann.

Die Elektrode der Leuchtstoffröhre wird durch eine an der Platte 2 befestigte Elektrodenabdeckung, die gitterförmig gestaltet sein kann, z.B. in Form eines Lochbleches, vor äußeren Einwirkungen geschützt. Ferner sind zur Halterung der Röhre - ebenfalls nicht gezeigte - Glashalterungsstifte vorgesehen, die in Bohrungen zu beiden Seiten der Nut eingreifen und einen Teil der Röhre umspannen.

Die Acrylglasplatte (2) zeigt den in Figur 1 am linken Rand vorgesehenen Kantenschliff.

Figur 3 zeigt den Leuchtsymbolkörper teilweise geschnitten in Draufsicht. Der Kanal (4) ist in die Platte (2) eingefräst und folgt mit im wesentlichen konstanten Spiel den Konturen der Leuchtstoffröhre (1). An einem Ende des quaderförmigen Symbolkörpers sind in das Gehäuseinnere reichende Öffnungen (14) für die Stromzuführung für die Leuchtstoffröhre (1) vorgesehen.

In den Figuren 4a-h sind verschiedene Formgebungsmöglichkeiten für die über die Seitenwände des Gehäuses (3) überstehenden Randbereiche der Platte (2) gezeigt. Figur 4a zeigt dabei den einfachsten Fall, in dem die Platte (2) lediglich senkrecht zu den Hauptflächen der Platte zugeschnitten ist, wobei ein konstanter Überstand gegenüber den Seitenwänden des Gehäuses (3) eingehalten wird.

Das von der Lichtquelle (1) abgestrahlte Licht tritt an den Seitenwänden des Kanals (4) unter Brechung des Strahlengangs in die transparente Platte (2) ein, wo ein großer Teil des Lichtes an der Rückseite (15) der Platte (2) reflektiert wird. Das reflektierte Licht tritt zum Teil an den zu den Seitenwänden des Gehäuses (3) parallelen Schnittflächen der Platte und zum Teil im Bereich des Umfangsrandes (5) der Platte (2) unter erneuter Brechung aus. Die in Figur 4b gezeigt Variante weist eine Nut (8) im Bereich des Umfangsrandes der Platte (2) auf, die den Effekt hat, daß das in Richtung des Betrachters austretende Licht stärker entlang der Seitenflächen des Gehäuses (3) geführt wird. Die Ausführungsformen nach den Figuren 4 c und d haben die gegenteilige Wirkung, d.h. es wird eine Auffächerung des in Richtung auf den Betrachter reflektierten Lichtes unter einem größeren Öffnungswinkel erwünscht. In Figur 4c ist zur Erhöhung der Reflexion an der Rückseite (15) der Platte (2) eine Beschichtung aus hochreflektierendem Material angebracht. Dies kann eine Folie aus Aluminium sein oder auch eine auf chemischem Wege oder durch Verdampfen angebrachte stark reflektierende Schicht aus Aluminium, Silber oder dergleichen.

Figur 4d zeigt darüber hinaus 2 Varianten, bei denen die Plattenrückseite entweder konkav oder konvex gewölbt ist. Die in der linken Hälfte dargestellte konkave Wölbung bewirkt eine weitere Auffächerung des nach vorne geführten Lichtes, wohingegen die konvexe Bodenformung auf der rechten Seite eher zu einer Bündelung des nach vorne geworfenen Lichtes führt.

Die Figuren 4 e und f weisen in den Umfangsrandbereichen der Platte (2) Abrundungen (7) auf, die entweder sowohl am oberen als auch am unteren Rand oder nur am oberen Rand angebracht sein können. Auch diese Randgestaltung in Form von Zylinderlinsen bewirkt eine spezifische Strahlführung, die hier dazu führt, daß das in die Platte (2) eingekoppelte Licht von dem Betrachter als ein klar abgegrenzter schmaler Lichtstreifen wahrgenommen wird, der die Silhouette des Symbolkörpers umgibt.

Fig. 4g zeigt eine Platte 2 mit trapezförmigem Querschnitt, wobei die längste Kante die dem Gehäuse 3 zugewandte Oberfläche beschreibt. Der Neigungswinkel α des Umfangsrands gegenüber der oben genannten Oberfläche beträgt 60°. Dieser Wert bewirkt bei dem verwendeten Kunststoffmaterial eine sehr günstige Lichtstrahlführung etwa parallel zu den Gehäuseseitenwänden zum Betrachter hin. Bei bestimmten Anwendungen kommen auch teilweise andere Neigungswinkel in Frage. So ist ein kleinerer Neigungswinkel beispielsweise an Symbolunterkanten vorteilhaft, falls die Symbolkörper weit über der Augenhöhe von Betrachtern angeordnet sind, um eine Lichtreflexion schräg nach unten zu bewirken. Der Kanal 4 ist hier mit teils schrägen Seitenwänden gefräst. Die durch das Fräsen entstehende leicht aufgerauhte Oberfläche ist für die Lichteinkopplung von der Röhre in das Kunststoffmaterial vorteilhaft und wird deshalb so belassen. Das ausgehend von der Röhre in das Kunststoffmaterial eingekoppelte Licht wird an dem Umfangsrand reflektiert. Dabei treffen die meisten Strahlen unter einem Winkel größer oder gleich dem Winkel der Totalreflexion auf die geneigte Randfläche. Dadurch erfolgt eine optimale Abstrahlung der Lichtstrahlen in Richtung auf den Betrachter, wodurch die Konturen des Leuchtsymbolkörpers scharf hervortreten.

Bei einer bevorzugten Ausführungsform der Erfindung ist der Kanal 4 an seinen Enden, insbesondere bei sehr schlanken Symbolkörpern, z.B. bei den Buchstaben "I", "H", "N" etc., quer zu seiner Längserstreckung zu den Rändern des Symbolkörpers hin aufgeweitet. Diese Aufweitung kann im wesentlichen in Draufsicht dreieckig sein, mit der Basis parallel zum schmalen Ende eines Symbolkörpers. Es kann auch schon genügen, eine schmale Nut zu fräsen, die das Kanalende "T"-förmig aufweitet. Die rauhen gefrästen Kanalwände diffundieren das Licht von der Lichtquelle vergleichmäßigt auf die geneigten Randflächen des Symbolkörpers an den Kanalenden, so daß rings um den Symbolkörper herum etwa eine gleichmäßige Lichtverteilung herrscht.

Fig. 4h zeigt einen breiteren Symbolkörper, in dessen Platte zwei Kanäle zur Aufnahme von Leuchtstoffröhren eingearbeitet sind. Damit ist gewährleistet, daß der Abstand der Leuchtstoffröhre zu der von ihr zu beleuchtenden Kante nicht zu groß wird. Andererseits wird bei Symbolkörpern mit einem zumindest teilweise transparenten Gehäuseboden eine gleichmäßige Ausleuchtung des Bodens gewährleistet.

Bei allen gezeigten Ausführungsformen kann es zweckmäßig sein, die Innenflächen des Kanals (4) etwa durch Sandstrahlen aufzurauhen, um somit die Einkoppelung von Licht in den transparenten Plattenkörper (2) zu erhöhen.

Die oben erläuterten Ausführungen der Erfindung sind lediglich als Beispiele aufzufassen und in keinem Fall einschränkend zu verstehen. Schriftzüge, die mit den neuerungsgemäßen Leuchtsymbolkörpern erstellt werden, können ohne Rücksicht auf den Hintergrund angebracht werden und bewirken eine indirekte Beleuchtung des Schriftzuges in stets gleichbleibender Weise.

## Patentansprüche

1. Leuchtsymbolkörper, insbesondere für Außenwerbungsschriftzüge, wobei
- ein eine Lichtquelle (1) aufnehmendes Gehäuse (3) in Form des Symbols zur Symbolrückseite hin offen ist, **gekennzeichnet** durch
- eine transparente, über die Symbolumfangsränder überstehende Platte (2) an der Symbolrückseite.

2. Leuchtsymbolkörper nach Anspruch 1,
dadurch **gekennzeichnet,** daß
die Platte (2) aus Acryl-Glas gefertigt ist.

3. Leuchtsymbolkörper nach Anspruch 1 oder 2,
dadurch **gekennzeichnet,** daß
die Platte (2) auf Ihrer zum Gehäuseinneren gelegenen Seite einen Kanal (4) zur mindestens teilweisen Aufnahme der Lichtquelle (1) aufweist.

4. Leuchtsymbolkörper nach einem der vorstehenden Ansprüche,
dadurch **gekennzeichnet,** daß
der Umfangsrand (5) der Platte (2) prismenförmig abgeschrägt ist.

5. Leuchtsymbolkörper nach einem der Ansprüche 1 bis 3,
dadurch **gekennzeichnet,** daß
der Umfangsrand der Platte (2) mindestens an der zur Symbolvorderseite gelegenen Seite abgerundet ist (7).

6. Leuchtsymbolkörper nach Anspruch 4,
dadurch **gekennzeichnet,** daß
die Platte (2) ausgehend von dem Gehäuserand an dessen offener Seite plan abgeschrägt ist.

7. Leuchtsymbolkörper nach Anspruch 4,
dadurch **gekennzeichnet,** daß
die Platte (2) in ihrem über die Symbolumfangsränder überstehenden Bereich eine Nut (8) mit dreieckigem Querschnitt aufweist, deren eine Seite mit den Gehäuseseitenwänden fluchtet und deren andere Seite schräg mit spitzem Winkel auf den Plattenrand zuläuft.

8. Leuchtsymbolkörper nach einem der vorstehenden Ansprüche,
dadurch **gekennzeichnet,** daß
die Platte (2) eine formschlüssig mit den Gehäuseinnenseitenwänden geformte, in das Gehäuseinnere ragende Schulter (9) aufweist, an der das Gehäuse (3) und die Platte (2) miteinander verschraubt sind.

9. Leuchtsymbolkörper nach einem der vorstehenden Ansprüche,
dadurch **gekennzeichnet,** daß
die von dem Gehäuse weg weisende Seite der Platte (2) mit einer hochreflektierenden Folie (10) oder Beschichtung (11) verkleidet ist.

10.Leuchtsymbolkörper nach einem der Ansprüche 1 bis 9,
dadurch **gekennzeichnet,** daß
die Plattenrückseite konkav oder konvex gekrümmt ist.

11.Leuchtsymbolkörper nach einem der vorstehenden Ansprüche,
dadurch **gekennzeichnet,** daß
das Gehäuse (3) lichtundurchlässig ist.

12.Leuchtsymbolkörper nach einem der vorstehenden Ansprüche,
dadurch **gekennzeichnet,** daß
die Lichtquelle eine Leuchtstoffröhre ist, deren Form den Konturen des Symbols im Gehäuseinneren folgt.

13.Leuchtsymbolkörper nach einem der Ansprüche 1 bis 12,
dadurch **gekennzeichnet,** daß
die Platte (2) stellenweise aufgerauht ist.

14. Leuchtsymbolkörper nach einem der Ansprüche 1 bis 3,
dadurch **gekennzeichnet,** daß
die Platte (2) auf der dem Gehäuse (3) zugewandten Seite plan ist und der Plattenumfangsrand unter spitzem Winkel zu der dem Gehäuse (3) abgewandten Plattenseite geneigt ist.

15. Leuchtsymbolkörper nach Anspruch 14,
dadurch **gekennzeichnet,** daß
der Neigungswinkel α des Plattenumfangsrands 60° beträgt.

16. Leuchtsymbolkörper nach einem der Ansprüche 1 bis 14,
dadurch **gekennzeichnet,** daß
der Neigungswinkel α des Plattenumfangsrands gegenüber der Plattenoberfläche zwischen 30 und 60° liegt.

17. Leuchtsymbolkörper nach einem der vorstehenden Ansprüche,
dadurch **gekennzeichnet,** daß
als Lichtquelle mehrere Leuchtstoffröhren über das Innenvolumen des Gehäuses gleichmäßig verteilt angeordnet sind.

18. Leuchtsymbolkörper nach einem der Ansprüche 1 bis 10,
dadurch **gekennzeichnet,** daß
das Gehäuse auf der Symbolvorderseite vollständig oder bereichsweise transparent ist.

19. Leuchtsymbolkörper nach einem der Ansprüche 1 bis 18,
dadurch **gekennzeichnet,** daß
die Kanalenden 4 in ihrer Breite aufgeweitet sind.

## Claims

1. An illuminated symbol element, more particularly for outdoor advertising signs, in which a housing (3) in the form of the symbol and accommodating the light source (1) is open towards the back of the symbol,
characterised by
a transparent panel (2) at the back of the symbol, said panel projecting beyond the peripheral edges of the symbol.

2. An illuminated symbol element according to claim 1,
characterised in that
the panel (2) is made from acrylic glass.

3. An illuminated symbol element according to claim 1 or 2,
characterised in that
the panel (2) has a duct (4) on its sire situated towards the interior of the housing, such duct (4) serving for at least partial accommodation of the light source (1).

4. An illuminated symbol element according to any one of the preceding claims,
characterised in that
the peripheral edge (5) of the panel (2) is prismatically bevelled.

5. An illuminated symbol element according to any one of claims 1 to 3,
characterised in that
the peripheral edge of the panel (2) is rounded off (7) at least at the side situated towards the front of the symbol.

6. An illuminated symbol element according to claim 4,
characterised in that
the panel (2) is bevelled to be flat at its open side starting from the edge of the housing.

7. An illuminated symbol element according to claim 4,
characterised in that
the panel (2) has a groove (8) of triangular cross-section in its region projecting beyond the peripheral edges of the symbol, one side of said groove being in line with the housing side walls and the other side extending at an inclination with an acute angle to the panel edge.

8. An illuminated symbol element according to any one of the preceding claims,
characterised in that
the panel (2) has a shoulder (9) formed positively with the housing inside walls and projecting into the housing interior, the housing (3) and the panel (2) being screwed together at said shoulder.

9. An illuminated symbol element according to any one of the preceding claims,
characterised in that
that side of the panel (2) which extends away from the housing is lined with a high-reflection foil (10) or coating (11).

10. An illuminated symbol element according to any one of claims 1 to 9,
characterised in that
the back of the panel is concave or convex.

11. An illuminated symbol element according to any one of the preceding claims,
characterised in that
the housing (3) is impermeable to light.

12. An illuminated symbol element according to any one of the preceding claims,
characterised in that
the light source is a fluorescent tube, the shape of which follows the contours of the symbol in the housing interior.

13. An illuminated symbol element according to any one of claims 1 to 12,
characterised in that
the panel (2) is roughened in places.

14. An illuminated symbol element according to any one of claims 1 to 3,
characterised in that
the panel (2) is flat on the side facing the housing (3) and the peripheral edge of the panel is inclined at an acute angle to the side of the panel remote from the housing (3).

15. An illuminated symbol element according to claim 14,
characterised in that
the angle of inclination (α) of the peripheral edge of the panel is 60°.

16. An illuminated symbol element according to any of claims 1 to 14,
characterised in that
the angle of inclination (α) of the peripheral edge of the panel to the surface of the panel is between 30 and 60°.

17. An illuminated symbol element according to any one of the preceding claims,
characterised in that
the light source comprises a plurality of fluorescent tubes distributed uniformly over the interior volume of the housing.

18. An illuminated symbol element according to any one of claims 1 to 10,
characterised in that
the housing is transparent completely or in zones on the front of the symbol.

19. An illuminated symbol element according to any one of claims 1 to 18,
characterised in that
the duct ends (4) are widened.

## Revendications

1. Corps formant un symbole lumineux, notamment destiné à des inscriptions publicitaires extérieures, et comportant un boîtier (3) présentant la forme du symbole et logeant une source de lumière (1), le boîtier étant ouvert en direction de la face arrière du symbole,
caractérisé par
une plaque (2) transparente disposée sur la face arrière du symbole et dépassant des bords périphériques du symbole.

2. Corps formant un symbole lumineux selon la revendication 1,
caractérisé en ce que
la plaque (2) est fabriquée en verre acrylique.

3. Corps formant un symbole lumineux selon la revendication 1 ou 2,
caractérisé en ce que
la plaque (2) présente sur sa face tournée vers l'intérieur du boîtier, un canal (4) destiné à loger au moins partiellement la source de lumière (1).

4. Corps formant un symbole lumineux selon l'une des revendications précédentes,
caractérisé en ce que
le bord périphérique (5) de la plaque (2) est chanfreiné en forme de prisme.

5. Corps formant un symbole lumineux selon l'une des revendications 1 à 3,
caractérisé en ce que
le bord périphérique de la plaque (2) est arrondi (7) au moins sur le côté tourné vers la face avant du symbole.

6. Corps formant un symbole lumineux selon la revendication 4,
caractérisé en ce que
la plaque (2) est chanfreinée à plat à partir du bord du boîtier au niveau de son côté ouvert.

7. Corps formant un symbole lumineux selon la revendication 4,
caractérisé en ce que
la plaque (2) comporte dans sa zone dépassant des bords périphériques du symbole, une rainure (8) de section droite triangulaire, dont l'un des côtés est situé dans le prolongement des parois latérales du boîtier et dont l'autre côté s'étend de manière oblique en direction du bord de la plaque en formant un angle aigu.

8. Corps formant un symbole lumineux selon l'une des revendications précédentes,
caractérisé en ce que
la plaque (2) comporte un épaulement (9) s'engageant à l'intérieur du boîtier et dont la forme est complémentaire de celle des parois intérieures latérales du boîtier, le boîtier (3) et la plaque (2) étant assemblés par vissage au niveau de cet épaulement.

9. Corps formant un symbole lumineux selon l'une des revendications précédentes,
caractérisé en ce que
la face de la plaque dirigée vers le côté opposé au boîtier est garnie d'une feuille (10) ou d'un revêtement (11) hautement réfléchissant.

10. Corps formant un symbole lumineux selon l'une des revendications 1 à 9,
caractérisé en ce que
la face arrière de la plaque présente une courbure concave ou convexe.

11. Corps formant un symbole lumineux selon l'une des revendications précédentes,
caractérisé en ce que
le boîtier (3) est opaque.

12. Corps formant un symbole lumineux selon l'une des revendications précédentes,
caractérisé en ce que
la source de lumière est un tube fluorescent dont la forme suit les contours du symbole à l'intérieur du boîtier.

13. Corps formant un symbole lumineux selon l'une des revendications 1 à 12,
caractérisé en ce que
la plaque (2) est rendue rugueuse par endroits.

14. Corps formant un symbole lumineux selon l'une des revendications 1 à 3,
caractérisé en ce que
la plaque (2) est plane sur sa face tournée vers le boîtier (3), et en ce que le bord périphérique de la plaque s'étend de manière inclinée sous un angle aigu, en direction de la face de la plaque, dirigée vers le côté opposé au boîtier (3).

15. Corps formant un symbole lumineux selon la revendication 14,
caractérisé en ce que
l'angle d'inclinaison (α) du bord périphérique de la plaque, vaut 60°.

16. Corps formant un symbole lumineux selon l'une des revendications 1 à 14,
caractérisé en ce que
l'angle d'inclinaison (α) du bord périphérique de la plaque par rapport à la surface supérieure de la plaque, vaut entre 30 et 60°.

17. Corps formant un symbole lumineux selon l'une des revendications précédentes,
caractérisé en ce qu'en
guise de source de lumière, plusieurs tubes fluorescents sont disposés de manière uniformément répartie dans le volume intérieur du boîtier.

18. Corps formant un symbole lumineux selon l'une des revendications 1 à 10,
caractérisé en ce que
le boîtier est entièrement transparent ou transparent par endroits, sur la face avant du symbole.

19. Corps formant un symbole lumineux selon l'une des revendications 1 à 18,
caractérisé en ce que
les extrémités du canal (4) sont évasées en largeur.
